# EUROPÄISCHE PATENTSCHRIFT

(11) **EP 1 312 741 B1**
(45) Veröffentlichungstag und Bekanntmachung des Hinweises auf die Patenterteilung: **12.12.2007**
(21) Anmeldenummer: 02022793.0
(22) Anmeldetag: 11.10.2002
(51) Int. Cl.: E05D 15/52

(54) **Dreh- oder Drehkippbeschlag für Fenster und Türen mit einer Drehhemm-Einrichtung**
Pivoting or pivoting-and-tilting fitting for windows and doors with a rotation-damping device
Ferrure d'articulation ou oscillo-battante pour fenêtres ou portes avec dispositif d'amortissement de la rotation

(30) Priorität: 14.11.2001 DE 20118576 U
(43) Veröffentlichungstag der Anmeldung: 21.05.2003
(73) Patentinhaber: MAYER & CO., 5020 Salzburg (AT)
(72) Erfinder: Eisenköck Erwin, 5020 Salzburg (AT)
(74) Vertreter: Manitz, Finsterwald & Partner GbR

(56) Entgegenhaltungen:
- DE-C- 710 152
- DE-U- 7 331 997
- GB-A- 717 296

## Beschreibung

Die Erfindung betrifft einen Dreh- oder Drehkippbeschlag für Fenster oder Türen mit einer Einrichtung zum Hemmen von Schwenkbewegungen des Flügels nach dem Oberbegriff des Anspruchs 1.

Bei der Montage von Fenstern oder Türen, die mit Dreh- oder Drehkippbeschlägen ausgestattet sind, kommt es häufig vor, dass beim baustellenseitigen Einbau in die dafür vorgesehenen Maueröffnungen die Fenster bzw. Türen nicht exakt in der Senkrechten, d.h. im Lot verankert ausgerichtet sind. Derartige Einbauungenauigkeiten machen sich besonders stark bei Flügeln von Türen bemerkbar, die in der Regel größer und schwerer sind als Fensterflügel. Schon kleine Einbauungenauigkeiten mit einer Abweichung von weniger als einem Winkelgrad von der Lotrechten haben zur Folge, dass der jeweilige Fenster- oder Türflügel beim Öffnen nicht in beliebigen Öffnungswinkellagen verbleibt, sondern sich aufgrund der Schwerkrafteinwirkung in eine unkontrollierte Öffnungs- bzw. Schließlage bewegt.

Aber selbst dann, wenn bauseitig zunächst ein exakter Einbau erfolgt ist, kann es im Laufe der Vielzahl von Betätigungen der Fenster- oder Türflügel aufgrund von Bausetzungen einerseits und auftretenden Verschleißerscheinungen der Dreh- bzw. Drehkippbänder andererseits dazu kommen, dass sich bei dem Flügel eine Tendenz zum selbständigen Öffnen oder Schließen einstellt, wenn er sich in Drehöffnungslage bzw. Schwenklage befindet. Schließlich kann sich diese unerwünschte Tendenz zum unkontrollierten, selbständigen Öffnen und Schließen auch dadurch einstellen, dass ein Flügel aufgrund seines Gewichtes immer bestrebt sein wird, sich zu seiner Griff- oder Verschlussseite hin zu neigen.

Diese Tendenz der Flügel, sich aufgrund des Eigengewichts im Verlauf der Zeit zur Griffseite hin zu neigen, hat zur Folge, dass der Flügel beim Schließvorgang zur Ermöglichung eines korrekten Verschlusses angehoben werden muss. Dies geschieht mittels sogenannter Auflaufvorrichtungen, die in vielfachen Varianten bekannt geworden sind. Auflaufvorrichtungen sind in der Regel am unteren waagerechten Rahmenholm, den bandseitig angebrachten Dreh- und/oder Drehkippbändern abgekehrt, angeordnet und wirken mit einem komplementär ausgebildeten, flügelseitig angebrachten Element zusammen. Diese Auflaufvorrichtungen sind im Regelfall keil- oder rollenförmig ausgebildet und teilweise nachjustierbar.

Um der störenden Tendenz von Tür- und Fensterflügeln zum unkontrollierten Öffnen und Schließen in der Schwenköffnungsstellung entgegenzuwirken, ist es bereits bekannt, Flügel mit Drehhemm-Einrichtungen zu versehen. Derartige Drehhemm-Einrichtungen sind in Form von Distanz- oder Beilagscheiben aus bremsfähigem Material, insbesondere Kunststoffmaterial bekannt, welche in die beim Schwenken des Flügels wirksamen Lager der Dreh- bzw. Drehkippbeschläge eingebracht werden. Mittels solcher die Drehung hemmender Beilagscheiben ist es aufgrund der sich einstellenden Reibwirkung prinzipiell möglich, den jeweiligen Flügel in definierten Drehöffnungsstellungen zu halten. Nachteilig ist allerdings, dass diese Drehhemm- oder Bremsscheiben schnell Verschleißerscheinungen zeigen, in ihrer Wirksamkeit nachlassen und demgemäss eine unzureichende Lebensdauer besitzen. Die bisher bekannt gewordenen Drehhemm-Einrichtungen, bei denen die die Drehung hemmenden Elemente mit Nachstelleinrichtungen versehen sind, haben den entscheidenden Nachteil, dass sie sehr voluminös und teuer sind, was ihre Anwendung beschränkt.

Wenn bei einem Flügel zusätzlich zu Drehhemm-Einrichtungen der vorstehend beschriebenen Art noch eine Anhebemöglichkeit zur Gewährleistung eines korrekten Verschlusses vorgesehen werden muss, dann handelt es sich dabei stets um eine separate, d.h. von der Drehhemm-Einrichtung getrennte, unabhängige Einrichtung.

Aus der GB 717 296 A ist ein Drehbeschlag mit einer Drehhemm-Einrichtung bekannt, die aus zwei nichtmetallischen, reibungserzeugenden Scheiben besteht.

Aus der DE 710 152 C ist ein Dreh-Kipp-Beschlag bekannt, bei dem bei einer Drehöffnung des Fensterflügels ein am Fensterflügel befestigter Fortsatz auf einer ortsfesten Gleitbahn läuft, so dass der Fensterflügel angehoben wird.

Aufgabe der Erfindung ist es daher, ausgehend von der vorstehend geschilderten Problematik und dem erläuterten Stand der Technik einen Dreh- oder Drehkippbeschlag der eingangs eingegebenen Art in besonders wirtschaftlicher Weise derart auszubilden, dass die Drehhemm-Einrichtung bei optimaler Integration in den Beschlag eine hohe und dauerhafte Wirksamkeit besitzt und gemäß einer bevorzugten Weiterbildung gleichzeitig die Funktion einer Auflaufvorrichtung übernehmen kann.

Gelöst wird diese Aufgabe durch die Merkmale des Anspruchs 1.

Durch die Ausgestaltung und Positionierung des Bremselements außerhalb eines Schwenk- oder Drehlagers des Beschlags und mit Abstand zu einem derartigen Lager wird eine dauerhaft wirksame, voll in den Beschlag integrierte Drehhemm-Einrichtung erhalten. Dadurch, dass die Bremsfläche von der Oberfläche eines kraft- und formschlüssig in einer Führungsnut des Lagerbocks gehalterten Kunststoffteiles gebildet ist, wird nicht nur eine einfache Montage gewährleistet, sondern auch eine Auswechselbarkeit geschaffen, die gleichbedeutend damit ist, dass für den jeweiligen Anwendungsfall eines Dreh- oder Drehkippbeschlags das jeweils optimal dimensionierte Kunststoffteil als die Drehung hemmendes Organ eingesetzt werden kann.

Von ganz besonderem Vorteil ist diejenige Ausführungsform der Erfindung, bei der das Kunststoffteil zumindest einseitig mit einer Auflaufschräge versehen ist, die mit dem Verbindungsschenkel beim Übergang des Flügels aus dessen zumindest im wesentlichen voll geöffneter Stellung in die Schließbewegung zusammenwirkt.

Auf diese Weise wird dem Kunststoffteil eine Doppelfunktion verliehen, da es neben der die Drehung hemmenden Funktion in diesem Falle auch die Funktion einer Auflaufvorrichtung erfüllen kann, so dass insgesamt eine Auflaufgleitbremseinrichtung entsteht, die werksseitig bereits eingebaut ist und dem Beschlag-Verarbeiter keine zusätzlichen Arbeiten am Flügelund/ oder Blendrahmen auferlegt. Es wird somit eine Auflaufgleitbremseinrichtung mit einem Minimum an Materialeinsatz bei einem Maximum an Wirksamkeit erhalten.

Besonders vorteilhafte Ausgestaltungen der Erfindung sind in den Unteransprüchen angegeben und werden auch bei der Beschreibung eines Ausführungsbeispiels unter Bezugnahme auf die Zeichnung erläutert.

In der Zeichnung zeigt:
- Fig. 1: eine perspektivische Darstellung eines unteren Ecklagers eines Dreh-Kippbeschlags für Fenster oder Türen mit zugehörigem Flügelbeschlagteil,
- Fig. 2: eine Draufsicht der Anordnung nach Fig. 1 bei ca. 90° geöffnetem Flügel, und
- Fig. 3: eine Seitenansicht der Darstellung nach Fig. 2.

Im Zusammenhang mit den einzelnen Figuren werden nur diejenigen Komponenten des dargestellten Beschlags erläutert, die im Rahmen der vorliegenden Erfindung von Bedeutung sind.

Fig. 1 zeigt das untere Ecklager 1 eines Dreh- oder Dreh-Kippbeschlags, das zur Befestigung am Blendrahmen ausgebildet ist. Dieses Ecklager 1 besitzt einen vorzugsweise einteilig angeformten Lagerbock 2 , welcher rückseitig und in Fig. 1 nicht sichtbar eine Aufnahme für einen Lagerzapfen 5 aufweist, der fest mit einem Verbindungsschenkel 4 verbunden ist, der wiederum fest am Flügelbeschlag 3 angebracht ist. Der Lagerzapfen 5 kann dabei in seiner Aufnahme im Lagerbock 2 Schwenk- und Kippbewegungen ausführen.

An der Oberseite des Lagerbocks 2 ist eine Bremsfläche 6 vorgesehen, die an einem Kunststoffteil 7 ausgebildet ist, welches form- und kraftschlüssig in einer Führungsnut 8 des Lagerbocks 2 gehaltert ist. Diese Bremsfläche 6 wirkt mit der als Stützfläche 11 zu bezeichnenden Unterseite des Verbindungsschenkels 4 zusammen. Die Bremsfläche kann ggf. ballig ausgebildet sein und/oder eine vorgebbare Kompressibilität besitzen.

Wie der Fig. 1 ferner zu entnehmen ist, weist das Kunststoffteil 7 im Hinblick auf den gewünschten Links-Rechtsanschlag beidseitig Auflaufschrägen 9 auf, welche mit einer entsprechenden Schrägfläche 10 am Verbindungsschenkel 4 zusammenwirken.

Wenn der Flügel aus der in Fig. 1 dargestellten 90°-Offenstellung in die Schließstellung bewegt wird, dann wird zunächst die Auflaufschräge 9 wirksam und hebt den Flügel in der durch das Kunststoffteil 7 vorgegebnen Weise an, worauf bei weiterem Verschwenken des Flügels die Bremsfläche 6 wirksam wird, so dass der Flügel in jeder gewünschten Öffnungsstellung stehen bleibt und nicht von alleine in eine Öffnungs- oder Schließstellung fällt.

Die Draufsicht nach Fig. 2 zeigt in etwas vergrößerter Darstellung das Kunststoffteil 7 mit der Bremsfläche 6 und den Auflaufschrägen 9. Dieses Kunststoffteil 7 kann generell auch ohne Auflaufschrägen 9 ausgeführt werden, so dass es nur als Bremsfläche, und zwar in allen Öffnungsstellungen als Bremsfläche wirkt.

Die bevorzugte Ausführungsform weist jedoch Auflaufschrägen 9 auf, was zur Folge hat, dass die Drehhemm-Einrichtung die Doppelfunktion einer Auflaufgleitbremseinrichtung erfüllen kann.

Die Seitenansicht nach Fig. 3 zeigt den in eine Ausnehmung des Lagerbocks 2 eingreifenden Lagerzapfen 5, der über den Verbindungsschenkel 4 mit dem Flügelbeschlag 3 verbunden ist. Zu erkennen ist in dieser Darstellung die bevorzugte Art der Befestigung des Kunststoffteils 7 im Lagerbock 2, nämlich die Aufnahme des Kunststoffteils 7 in Art einer schwalbenschwanzförmig ausgebildeten Führungsnut 8 im Lagerbock. Auf diese Weise kann nicht nur das Kunststoffteil 7 bei aufgeschwenktem Flügel leicht ausgewechselt werden, sondern es ist auch jederzeit möglich, ein Kunststoffteil 7 mit bezüglich des Lagerbocks höher oder tiefer liegender Bremsfläche 6 zu verwenden.

In der in Fig. 3 gezeigten aufgeschwenkten Position des Flügels liegt der Verbindungsschenkel 4 nicht auf der Bremsfläche 6 auf, sondern er liegt über die am Verbindungsschenkel 4 ausgebildete Schrägfläche 10 an der entsprechenden Auflaufschräge 9 des Kunststoffteils 7 an, so dass beim Beginn des Schließens des Flügels der Verbindungsschenkel 4 und damit der Flügel angehoben und die Auflauffunktion realisiert wird. Erst anschließend wird die Bremsfläche 6 bei ihrem Zusammenwirken mit der unterseitig am Verbindungsschenkel 4 vorgesehenen Stützfläche 11 wirksam.

Ebenfalls ist der Fig. 3 zu entnehmen, dass durch das Zusammenwirken von Schrägfläche 10 und Stützfläche 11 der Flügel in der geöffneten, ca. 90°-Stellung immer am eigenständigen Zuschlagen gehindert ist.

### Bezugszeichenliste

- 1: Ecklager
- 2: Lagerbock
- 3: Flügelbeschlag
- 4: Verbindungsschenkel
- 5: Lagerzapfen
- 6: Bremsfläche
- 7: Kunststoffteil
- 8: Führungsnut
- 9: Auflaufschräge
- 10: Schrägfläche am Verbindungsschenkel
- 11: Stützfläche

## Patentansprüche

1. Dreh- oder Drehkippbeschlag für Fenster oder Türen mit einer Einrichtung zum Hemmen von Schwenkbewegungen des Flügels mit einer dem unteren Ecklager (1) des Beschlags benachbart und blendrahmenfest angeordnete Fläche (6), auf der ein Verbindungsschenkel (4) zwischen dem Flügelbeschlag (3) und dem zum Ecklager (1) gehörendem Lagerzapfen (5) zumindest bei sich in Schwenkstellung befindendem Flügel abgestützt ist,
**dadurch gekennzeichnet, dass**
die Bremsfläche (6) von der Oberfläche eines Kunststoffteiles (7) gebildet wird, das form- und kraftschlüssig in einer Führungsnut (8) des den Lagerzapfen (5) aufnehmenden Lagerbocks (2) des Ecklagers (1) gehaltert ist.

2. Beschlag nach Anspruch 1,
**dadurch gekennzeichnet, dass**
das Kunststoffteil (7) in einer insbesondere nach Art einer Schwalbenschwanzführung ausgebildeten Führungsnut (8) des Lagerbocks (2) gehaltert ist.

3. Beschlag nach Anspruch 2,
**dadurch gekennzeichnet, dass**
die Längsachse der das Kunststoffteil (7) aufnehmenden Führungsnut (8) senkrecht zur Blendrahmenebene verläuft.

4. Beschlag nach einem der vorhergehenden Ansprüche, **dadurch**
**gekennzeichnet, dass**
das Kunststoffteil (7) bei im Wesentlichen voll geöffnetem Flügel vom Verbindungsschenkel (4) unbelastet auswechselbar ist.

5. Beschlag nach einem der vorhergehenden Ansprüche,
**dadurch gekennzeichnet, dass**
das Kunststoffteil (7) zumindest einseitig mit einer Auflaufschräge (9) versehen ist, die mit dem Verbindungsschenkel (4) beim Übergang des Flügels aus dessen zumindest im wesentlichen ca. 90 DEG geöffneter Stellung in die Schließbewegung zusammenwirkt.

6. Beschlag nach Anspruch 5,
**dadurch gekennzeichnet, dass**
der Verbindungsschenkel (4) angrenzend an seine mit der Bremsfläche (6) zusammenwirkenden Stützfläche (11) komplementär zur Auflaufschräge (9) des Kunststoffteils (7) abgeschrägt ist.

7. Beschlag nach einem der vorhergehenden Ansprüche,
**dadurch gekennzeichnet, dass**
die Bremsfläche (6) ballig ausgebildet ist.

8. Beschlag nach einem der vorhergehenden Ansprüche,
**dadurch gekennzeichnet, dass**
die Bremsfläche (6) eine vorgebbare Kompressibilität aufweist.

9. Beschlag nach einem oder mehreren der vorhergehenden Ansprüche,
**dadurch gekennzeichnet, dass**
das untere Ecklager (2) mit Bremseinrichtung (4, 6, 7) sowohl für eine Links- als auch eine Rechtsmontage ausgebildet ist.

## Claims

1. A pivot fitting or pivot/ tilt fitting for windows or doors comprising a device for the impeding of pivot movements of the leaf having a surface (6) which is arranged adjacent to the lower corner bearing (1) of the fitting, which is fixed with respect to the frame and on which a connection limb (4) is supported between the leaf fitting (3) and the bearing pin (5) belonging to the corner bearing (1) at least when the leaf is in the pivot position,
**characterised in that**
the braking surface (6) is formed by the surface of a plastic part (7) which is held in a shaped matched and force transmitting manner in a guide groove (8) of the bearing block (2) of the corner bearing (1) receiving the bearing pin (5).

2. A fitting in accordance with claim 1, **characterised in that** the plastic part (7) is held in a guide groove (8) of the bearing block (2) which is in particular made in the manner of a dovetail guide.

3. A fitting in accordance with claim 2, **characterised in that** the longitudinal axis of the guide groove (8) receiving the plastic part (7) extends perpendicular to the plane of the frame.

4. A fitting in accordance with any one of the preceding claims, **characterized in that** the plastic part (7) can be replaced in a manner unloaded by the connection limb (4) with a substantially fully open leaf.

5. A fitting in accordance with any one of the preceding claims, **characterised in that** the plastic part (7) is provided at least at one side with a run-on chamfer (9) which cooperates with the connection limb (4) on the transition of the leaf from its position open by at least substantially approximately 90° into the closing movement.

6. A fitting in accordance with claim 5, **characterised in that** the connection limb (4) is chamfered in a complementary manner to the run-on chamfer (9) of the plastic part (7) adjacent to its support surface (11) cooperating with the braking surface (6).

7. A fitting in accordance with any one of the preceding claims, **characterised in that** the braking surface (6) is made spherical.

8. A fitting in accordance with any one of the preceding claims, **characterised in that** the braking surface (6) has a presettable compressibility.

9. A fitting in accordance with one or more of the preceding claims, **characterised in that** the lower corner bearing (2) with a braking device (4, 6, 7) is made both for left hand and right hand installation.

## Revendications

1. Ferrure tournante ou oscillo-battante pour fenêtres ou portes, comportant un système de blocage de mouvements de pivotement du vantail avec une surface (6) agencée au voisinage du palier d'angle (1) inférieur et de manière solidaire au dormant, sur laquelle prend appui une branche de liaison (4) entre la ferrure de vantail (3) et le tourillon (5) appartenant au palier d'angle (1) au moins lorsque le vantail se trouve en position de pivotement,
**caractérisée en ce que**
la surface de freinage (6) est formée par la surface d'une pièce en matière plastique (7) qui est maintenue par coopération de formes et de forces dans une gorge de guidage (8) du support de palier (2) du palier d'angle (1), qui reçoit le tourillon (5).

2. Ferrure selon la revendication 1,
**caractérisée en ce que**
la pièce de matière plastique (7) est maintenue dans une gorge de guidage (8) du support de palier (2), qui est réalisée en particulier à la manière d'un guidage en queue d'aronde.

3. Ferrure selon la revendication 2,
**caractérisée en ce que**
l'axe longitudinal de la gorge de guidage (8) recevant la pièce de matière plastique (7) s'étend perpendiculairement au plan du dormant.

4. Ferrure selon l'une quelconque des revendications précédentes,
**caractérisée en ce que**
la pièce de matière plastique (7) peut être remplacée sans charge de la branche de liaison (4) lorsque le vantail est essentiellement entièrement ouvert.

5. Ferrure selon l'une quelconque des revendications précédentes,
**caractérisée en ce que**
la pièce de matière plastique (7) est pourvue au moins d'un côté d'une pente d'introduction (9) qui coopère avec la branche de liaison (4) lors du passage du vantail depuis sa position ouverte sur au moins sensiblement environ 90° jusque dans le mouvement de fermeture.

6. Ferrure selon la revendication 5,
**caractérisée en ce que**
à la jointure avec sa surface de soutien (11) coopérant avec la surface de freinage (6), la branche de liaison (4) est chanfreinée de manière complémentaire à la pente d'introduction (9) de la pièce de matière plastique (7).

7. Ferrure selon l'une quelconque des revendications précédentes,
**caractérisée en ce que**
la surface de freinage (6) est réalisée bombée.

8. Ferrure selon l'une quelconque des revendications précédentes,
**caractérisée en ce que**
la surface de freinage (6) présente une compressibilité prédéterminable.

9. Ferrure selon l'une quelconque ou plusieurs des revendications précédentes,
**caractérisée en ce que**
le palier d'angle inférieur (2) avec dispositif de freinage (4, 6, 7) est réalisé tant pour un montage à gauche que pour un montage à droite.
